# EUROPÄISCHE PATENTSCHRIFT

(11) **EP 2 676 337 B1**
(45) Veröffentlichungstag und Bekanntmachung des Hinweises auf die Patenterteilung: **08.04.2015**
(21) Anmeldenummer: 12731310.4
(22) Anmeldetag: 29.06.2012
(51) Int. Cl.: H01R 43/16, H01R 4/48

(54) **KONTAKTELEMENT FÜR EINE ELEKTRISCHE STECKVERBINDERVORRICHTUNG**
CONTACT ELEMENT FOR AN ELECTRICAL PLUG CONNECTOR APPARATUS
ÉLÉMENT DE CONTACT POUR DISPOSITIF DE CONNEXION ÉLECTRIQUE ENFICHABLE

(30) Priorität: 20.07.2011 DE 202011103484 U; 09.11.2011 DE 202011107633 U; 08.02.2012 DE 102012002350
(43) Veröffentlichungstag der Anmeldung: 25.12.2013
(73) Patentinhaber: Bals Elektrotechnik GmbH & Co. Kg, 57399 Kirchhundem-Albaum (DE)
(72) Erfinder: RAMM, Andreas, 57399 Kirchhundem (DE); BANKSTAHL, Mareike, 57399 Kirchhundem (DE)
(74) Vertreter: Bill, Burkart Hartmut
(86) Internationale Anmeldenummer: PCT/EP2012/002757
(87) Internationale Veröffentlichungsnummer: WO 2013/010626

(56) Entgegenhaltungen:
- EP-A1- 1 783 868
- EP-A1- 1 860 734
- DE-A1-102008 006 228
- DE-U1-202007 017 752
- DE-U1-202009 005 809

## Beschreibung

Die Erfindung betrifft ein längliches Kontaktelement für eine elektrische Steckverbindervorrichtung.

Die Erfindung geht von einem Stand der Technik aus, gemäß welchem elektrische Steckverbindervorrichtungen grundsätzlich als Buchse oder als Stecker ausgebildet sein können und üblicherweise einen Kontakteinsatzblock besitzen, in welchem eingesetzte längliche gattungsbildende Kontaktelemente im Falle eines Steckers als elektrische Steckverbindervorrichtung als längliche Kontaktstifte und im Falle einer als Buchse ausgebildeten elektrischen Steckverbindervorrichtung als längliche Kontaktbuchsen ausgebildet sind. Solche elektrische Steckverbindervorrichtungen sind insbesondere in den Normen DIN VDE 0623, IEC 60309-1, -2 und EN 60309-1, -2 beschrieben.

Die eingesetzten Kontaktelemente dienen entsprechend zur jeweiligen mechanischen und elektrischen Kopplung mit einem komplementär ausgebildeten Gegenkontaktelement. Ein länglicher Kontaktstift wird also mit einer länglichen Kontaktbuchse mechanisch und elektrisch gekoppelt, d.h. die Kontaktbuchse nimmt im Innern den Kontaktstift auf bzw. nimmt der Kontaktstift über seinen äußeren Umfang die Kontaktbuchse auf. Die Abschnitte eines Kontaktelements, die zur Kopplung bzw. zur Aufnahme eines Gegenkontaktelements dienen, werden nachfolgend und in den Ansprüchen auch als Aufnahmeabschnitt bezeichnet.

Ferner besitzt ein derartiges Kontaktelement üblicherweise einen zum Aufnahmeabschnitt benachbarten oder auch beabstandeten Abschnitt, der zur mechanischen und elektrischen Kopplung bzw. zur Aufnahme eines elektrischen Anschlussleiters dient.

Die gattungsgemäßen länglichen Kontaktelementen bestehen somit im Wesentlichen aus elektrisch leitfähigem Material, herkömmlicherweise aus einem Metall.

Ein entsprechender Verbinder ist aus EP 1 860 734 bekannt. Ferner zeigt die EP 1 783 868 ein als länglicher Kontaktstift ausgebildetes Kontaktelement, welches aus einem flachen Vollmaterial durch Stanzen und Biegen geformt ist und entlang dessen Aufnahmeabschnitt einen im Wesentlichen hohlzylindrischen Querschnitt aufweist. Der dort beschriebene Kontaktstift genügt zwar gemäß dortiger Beschreibung den Vorschriften DIN VDE 0623, EN 60309-2 und spart gegenüber aus Vollmaterial durch spanende oder abrasive Materialabtragung hergestellte hohlzylindrische Kontaktstifte sowie gegenüber Vollmaterial-Kontaktstiften, d.h. ohne hohlzylindrischen Querschnitt, Material ein. Da gemäß EP 1 783 868 jedoch aufgrund des aus gestanztem Flachmaterial gebogenen Kontaktstiftes Kanten aneinanderstoßen, die durch eine Verzahnung verbunden werden müssen, wobei an einer Kante pilzförmige Vorsprünge ausgebildet sind, die in komplementäre Ausnehmungen der aneinanderstoßenden anderen Kante eingreifen, können von Außen unerwünschte Verunreinigungen und/oder Feuchtigkeit in die Kantenzwischenräume eindringen.

Es hat sich gezeigt, dass insbesondere in solchen Kantenzwischenräumen eindringende und evtl. verbleibende Verunreinigungen und/oder Feuchtigkeit unerwünschte Oxydationen und/oder Korrosionen nach sich ziehen können, welche infolge wiederum zu erhöhten Übergangswiderständen bei der Stromübertragung führen können.

Eine Aufgabe der Erfindung ist es, den vorgenannten Nachteilen effektiv entgegenzuwirken.

Die Lösung nach der Erfindung ist auf überraschende Weise bereits durch ein Kontaktelement für eine elektrische Steckverbindervorrichtung nach Anspruch 1 gegeben. Vorteilhafte und zweckmäßige Ausführungsformen und Weiterbildungen sind Gegenstand der Unteransprüche.

Die Erfindung schlägt folglich zur Lösung ein Kontaktelement für eine elektrische Steckverbindervorrichtung vor, welches aus einem elektrisch leitfähigen Material einen geformten ersten Endabschnitt sowie einen geformten, eine Längsachse definierenden länglichen Aufnahmeabschnitt zur mechanischen und elektrischen Kopplung bzw. Aufnahme eines zu dem Kontaktelement komplementär ausgebildeten Gegenkontaktelements einer mit der elektrischen Steckverbindervorrichtung zu paarenden Steckverbindervorrichtung besitzt, wobei sich der längliche Aufnahmeabschnitt vom ersten Endabschnitt aus im Wesentlichen zylinderförmig erstreckt und wobei der erste Endabschnitt sowie der längliche, zylinderartige Aufnahmeabschnitt durch Materialumformung des elektrisch leitfähigen Materials mittels zumindest vorherrschend parallel zur Längsachse einwirkender Kraft frei von Nähten und Schnittstößen geformt sind und zumindest der durch Materialumformung des elektrisch leitfähigen Materials geformte Aufnahmeabschnitt entlang der Längsachse einen von dem umgeformten elektrisch leitfähigen Material ummantelten, zylinderartigen Innenraum ausbildet.

Erfindungsgemäß ist somit erstmalig eine Nahtfreiheit und Freiheit von Materialübergängen und folglich ein umfangsseitig, d.h. an der zylinderartigen Oberfläche, vollkommen geschlossener zylinderartiger Aufnahmeabschnitt mit zylinderartigem Innenraum ermöglicht, ohne dass dieser hierzu unter Anwendung spanender oder abrasiver Materialabtragung eines Vollmaterial herzustellen ist.

In einer ersten Ausbildung der Erfindung erfolgt keine separate Füllung des zylinderartigen Innenraums und der Aufnahmeabschnitt bildet folglich einen hohlzylindrischen Aufnahmeabschnitt aus. In einer alternativen Ausbildung kann der zylinderartige Innenraum zumindest teilweise, insbesondere je nach Anwendungs- bzw. Einsatzgebiet, durch ein weiteres, nachträglich einbringbares Füllmaterial aufgefüllt sein und/oder ein oder mehrere weitere Bauteile beherbergen.

Aufgrund der Freiheit von Materialübergängen einschließlich von Nähten und Schnittstößen entlang des Aufnahmeabschnitts, wird das unerwünschte Eindringen von Verunreinigungen und/oder Feuchtigkeit wesentlich verringert, und kann je nach weiterer Ausbildung des Kontaktelements sogar vollständig vermieden werden. Ferner wird aufgrund der hohlzylindrischen Ausbildung gemäß der ersten Ausbildung des Kontaktelements folglich in jedem Fall Gewicht gegenüber Vollmaterial-Kontaktelementen und Material gegenüber aus Vollmaterial durch spanende oder abrasive Materialabtragung hergestellte hohlzylindrische Kontaktstifte eingespart.

Aber auch bei der alternativen Ausbildung, bei welcher der zylinderartige Innenraum zumindest teilweise, durch ein weiteres, nachträglich eingebrachtes Füllmaterial aufgefüllt ist und/oder ein oder mehrere weitere Bauteile beherbergt, können Gewicht und/oder Materialkosten gegenüber Vollmaterial-Kontaktelementen und Materialkosten gegenüber zunächst aus Vollmaterial durch spanende oder abrasive Materialabtragung hergestellte hohlzylindrische Kontaktstifte eingespart werden. Ist nämlich je nach Anwendungs- bzw. Einsatzgebiet ein zumindest teilweise gefüllter Innenraum gewünscht oder vorgeschrieben, kann die zumindest teilweise Füllung durch ein gegenüber dem zur Formung des Aufnahmeabschnitts eingesetzten Material kostengünstigeres Material und/oder Material mit geringerer Dichte und somit leichteres Material bereitgestellt sein. Darüber hinaus können gezielt Materialien mit bestimmten Charakteristika, insbesondere mit bestimmten physikalischen, chemischen und/oder oder elektrischen Charakteristika, ein solches Füllmaterial bereitstellen.

Für die Beherbergung von Bauteilen im Innenraum haben sich insbesondere Bauteile zur Identifikation, Kennzeichnung und/oder Lokalisierung als geeignet gezeigt. Derartige Bauteile können insbesondere passiver Art sein, d.h. solche, die lediglich ausgelesen, insbesondere kabellos ausgelesen werden können, oder aktiver Art sein, d.h. solche, die selbstständig oder auf ein Anfragesignal Information kabellos an eine externe Informationsverarbeitungseinheit senden können. Als ein zu beherbergendes Bauteil hat sich insbesondere ein RFID (Radio Frequency IDentification)-Chip als zweckmäßig gezeigt. Ferner können im Innenraum zu beherbergende Bauteile innerhalb eines den Innenraum zumindest teilweise füllendes Füllmaterials eingebettet sein.

In bevorzugten Ausführungsformen ist vorgesehen, dass zumindest der längliche, zylinderartige Aufnahmeabschnitt mit zylinderartigem Innenraum mittels Anwendung eines Tiefzieh- oder Fließpressverfahrens, geformt ist, insbesondere aus einem Flachmaterial geformt ist, oder mittels Anwendung eines Druckgussverfahrens geformt ist. Bedingt durch eine solche verbrauchsoptimierte Herstellung ist der Aufnahmeabschnitt entlang dessen länglicher Erstreckung komplett umfangsseitig geschlossen und führt neben einer Gewichtseinsparung auch zu Materialeinsparung im Gegensatz zu Vollmaterial-Kontaktelementen und zu durch Materialabtragende Verfahren gebildete Kontaktelemente. Als Fließpressverfahren haben sich insbesondere Hohl-Rückwärts-Fließpressverfahren und Hohl-Vorwärts-Fließpressverfahren als besonders geeignet erwiesen.

Zweckmäßig ist ferner an dem ersten Endabschnitt eine Anschlusseinrichtung zur mechanischen und elektrischen Kopplung bzw. zur Aufnahme eines elektrischen Anschlussleiters ausgebildet. Das dem ersten Endabschnitt gegenüberliegende Ende an dem länglichen, zylinderförmigen Aufnahmeabschnitt kann offen oder geschlossen sein. Bei Einsatz vorerwähnter bevorzugter Ausführungsformen hat sich bewährt, die Anwendung eines Druckguss-, Tiefzieh- oder Fließpressverfahrens derart durchzuführen, dass dieses Ende zunächst geschlossen ist und gegebenenfalls nachträglich geöffnet wird. Zum einen ist in diesem Fall mit Ausbildung einer Anschlusseinrichtung am ersten Endabschnitt auch ein komplett geschlossener Kontaktstift auf einfache Weise herstellbar, zum Anderen genügt ein weniger komplexes Druckguss-, Tiefzieh- oder Fließpresswerkzeug zur Bereitstellung eines ersten Endabschnitt, an welchem mit geringem Aufwand eine Anschlusseinrichtung ausbildbar ist.

In zweckmäßiger Ausführung ist hierzu vorgesehen, dass die an dem ersten Endabschnitt ausgebildete Anschlusseinrichtung durch Anwendung eines Materialabtragenden Verfahrens und/oder eines Stanz-Biege-Verfahrens geformt ist.

In einer bevorzugten Weiterbildung ist ferner vorgesehen, dass eine an dem ersten Endabschnitt ausgebildete Anschlusseinrichtung an diesem Endabschnitt montiert ist, insbesondere angeschraubt, angenietet oder angefügt, insbesondere angeschweißt, angelötet oder anderweitig angefügt ist.

In einer alternativen Weiterbildung ist ferner vorgesehen, dass die an dem ersten Endabschnitt ausgebildete Anschlusseinrichtung, der erste Endabschnitt und der Aufnahmeabschnitt aus einem Stück geformt sind.

Die Erfindung wird nachfolgend anhand bevorzugter Ausführungsformen unter Bezugnahme auf die beigefügten Zeichnungen näher beschrieben, so dass weitere Vorteile und Merkmale der Erfindung dem Fachmann offensichtlich werden. In den Zeichnungen zeigen:
- Fign. 1a bis 1b: eine erste Ausführungsform eines Kontaktelements nach der Erfindung,
- Fign. 2a bis 2d: eine auf der ersten Ausführungsform basierende zweite Ausführungsform nach der Erfindung,
- Fign. 3a bis 3c: eine auf der ersten Ausführungsform basierende dritte Ausführungsform nach der Erfindung,
- Fign. 4a bis 4d: eine auf der ersten Ausführungsform basierende vierte Ausführungsform nach der Erfindung,
- Fign. 5a bis 5d: eine fünfte Ausführungsform nach der Erfindung,
- Fign. 6a bis 6d: eine Klemmfeder in der Profilansicht, Seitenansicht, Draufsicht und in der Perspektive,
- Fign 7A bis 7B: eine beispielhafte Steckverbinderanordnung aus zwei sich paarenden Steckverbindervorrichtungen mit schraubenlosen Kontaktelementen,
- Fign. 8a bis 8d: eine auf der ersten Ausführungsform basierende sechste Ausführungsform nach der Erfindung,
- Fign. 9a bis 9d: eine auf der ersten Ausführungsform basierende siebte Ausführungsform nach der Erfindung,
- Fign. 10a bis 10d: eine auf der ersten Ausführungsform basierende achte Ausführungsform nach der Erfindung,
- Fign. 11a bis 11d: eine auf der ersten Ausführungsform basierende neunte Ausführungsform nach der Erfindung,
- Fign. 12a bis 12d: eine auf der ersten Ausführungsform basierende zehnte Ausführungsform nach der Erfindung,
- Fign. 13a bis 13d: eine der fünften Ausführungsform ähnliche elfte Ausführungsform nach der Erfindung,
- Fign. 14a bis 14g: eine auf einer zur ersten Ausführungsform ähnlichen Ausführungsform basierende zwölfte Ausführungsform nach der Erfindung,
- Fign. 15a bis 15b: eine weitere Ausführungsform nach der Erfindung, und zwar mit gefülltem Innenraum und im Innenraum beherbergten Bauteil,
- Fg. 16: eine zur Figur 2c entsprechende Ausführungsform, jedoch mittels Anwendung eines Druckgussverfahrens geformt,
- Fg. 17: eine zur Figur 3b entsprechende Ausführungsform, jedoch mittels Anwendung eines Druckgussverfahrens geformt,
- Fg. 18: eine zur Figur 5c entsprechende Ausführungsform, jedoch mittels Anwendung eines Druckgussverfahrens geformt,
- Fg. 19: eine zur Figur 8c entsprechende Ausführungsform, jedoch mittels Anwendung eines Druckgussverfahrens geformt,
- Fg. 20: eine zur Figur 9c entsprechende Ausführungsform, jedoch mittels Anwendung eines Druckgussverfahrens geformt, und
- Fg. 21: eine zur Figur 12c entsprechende Ausführungsform, jedoch mittels Anwendung eines Druckgussverfahrens geformt.

Nachfolgend wird zunächst auf die Figuren 1a bis 1b Bezug genommen, welche eine erste Ausführungsform eines Kontaktelements nach der Erfindung für eine elektrische Steckverbindervorrichtung (wie z.B. in Fig. 7A, 7B dargestellt) zeigen.

Das Kontaktelement besitzt einen länglichen Aufnahmeabschnitt 101 sowie einen ersten Endabschnitt 102, wobei sich der Aufnahmeabschnitt 101 vom ersten Endabschnitt 101 aus im Wesentlichen hohlzylinderförmig zur mechanischen und elektrischen Kopplung bzw. Aufnahme eines zu dem Kontaktelement komplementär ausgebildeten, jedoch nicht dargestellten Gegenkontaktelements einer mit der elektrischen Steckverbindervorrichtung zu paarenden Steckverbindervorrichtung erstreckt. Der längliche, hohlzylinderartige Aufnahmeabschnitt 101 ist hierbei frei von Materialübergängen geformt und aus einem elektrisch leitfähigem Material geformt, wie auch der erste Endabschnitt 102 aus diesem elektrischen leitfähigem Material geformt ist. Das dem ersten Endabschnitt 102 gegenüberliegende Ende 103 an dem Aufnahmeabschnitt 100 ist geschlossen.

Der hohlzylinderartige Aufnahmeabschnitt 101 zeichnet sich durch Nahtfreiheit und Freiheit von Materialübergängen aus und ist folglich umfangsseitig, d.h. an der zylinderartigen Oberfläche vollkommen geschlossenen.

Wie den Figuren 1a und 1b zu entnehmen, ist der längliche, hohlzylinderartige Aufnahmeabschnitt 101, einschließlich der Bereiche 102 und 103 aus einem Flachmaterial geformt. Bei der dargestellten Ausführungsform ist hierzu ein kreisförmiges Flachmaterial 100 eingesetzt worden, aus welchem der längliche, hohlzylinderartige Aufnahmeabschnitt 101, einschließlich der Bereiche 102 und 103 mittels Anwendung eines Tiefziehverfahrens geformt ist. In einer alternativen Ausführung der Erfindung, kann anstelle eines Tiefziehverfahrens z.B. auch ein Fließpressverfahren, bevorzugt ein Hohl-Rückwärts-Fließpressverfahren oder ein Hohl-Vorwärts-Fließpressverfahren, eingesetzt werden.

Mit Anwendung vorerwähnter bevorzugter Tiefzieh- oder Fließpressverfahrens ist der ersten Endabschnitt 102 mit einer Art eines umlaufenden Kragen 104 ausgebildet worden.

Wird beim Tiefziehen oder Fließpressen der "Stempel" zur hohlzylindrischen inneren Formgebung des Aufnahmeabschnittes 101 von der Seite des dann ersten Endabschnitts 102 her kommend eingesetzt, genügt ein weniger komplexes Tiefzieh- oder Fließpresswerkzeug zur Bereitstellung eines solchen oder ähnlichen ersten Endabschnitt 102.

Ein solcher oder ähnlicher erster Endabschnitt 102 mit einer solchen oder ähnlichen Art eines umlaufenden Kragens 104 kann bereits eine zusammen mit dem Aufnahmeabschnitt aus einem Stück geformte Anschlusseinrichtung zur mechanischen und elektrischen Kopplung bzw. zur Aufnahme eines elektrischen Anschlussleiters bereitstellen, wobei der Anschlussleiter in diesem Fall z.B. mit dem Kragen verlötet oder verschweißt wird.

Diese erste Ausführungsform folgt somit einer ersten Ausbildung der Erfindung, gemäß welcher der durch Materialumformung des elektrisch leitfähigen Materials geformte Aufnahmeabschnitt entlang der Längsachse einen von dem umgeformten elektrisch leitfähigen Material ummantelten, zylinderartigen Innenraum ausbildet, wobei jedoch keine separate Füllung des zylinderartigen Innenraums erfolgt und der Aufnahmeabschnitt folglich einen hohlzylindrischen Aufnahmeabschnitt ausbildet.

Alternativ kann der in Figur 1b dargestellte längliche, hohlzylinderartige Aufnahmeabschnitt 101, einschließlich der Bereiche 102 und 103 auch mittels Anwendung eines Druckgussverfahrens geformt sein.

In Weiterbildung der Ausführungsform nach Figuren 1a und 1b sind in den Ausführungsformen nach Figuren 2a bis 2d, 3a bis 3c und 4a bis 4d abgewandelte Ausführungsformen dargestellt, bei welchen mit geringem Aufwand an einem ersten Endabschnitt 102 gemäß Figur 1b oder ähnlichen ersten Endabschnitt ausgebildete alternative Anschlusseinrichtungen an dem Aufnahmeabschnitt gefügt sind.

Die in den abgewandelten Ausführungsformen nach Figuren 2a bis 2d, 3a bis 3c und 4a bis 4d dargestellten länglichen, hohlzylinderartigen Aufnahmeabschnitte 101, einschließlich des ersten Endabschnitts 102 und des diesem Endabschnitt gegenüberliegenden Endes 103 sind bevorzugt wieder aus Flachmaterialien gemäß Figur 1a hergestellt, aus welchen jeweils der längliche, hohlzylinderartige Aufnahmeabschnitt 101, einschließlich der Bereiche 102 und 103 zweckmäßig mittels Anwendung eines Tiefziehverfahrens oder eines Fließpressverfahrens geformt ist.

Gemäß Ausführungsform nach Figuren 2a bis 2d ist an dem ersten Endabschnitt 102 (Fig. 2c, 2d) eine Anschlusseinrichtung zur mechanischen und elektrischen Kopplung bzw. zur Aufnahme eines elektrischen Anschlussleiters ausgebildet, welche einen Anschlussabschnitt 120 besitzt.

Als eine Option kann dieser Anschlussabschnitt 120 bereits als Anschlusseinrichtung bereitgestellt sein. Der dargestellte Anschlussabschnitt 120 ist zuvor (Fig. 2a und 2b) durch Anwendung eines Materialabtragenden Verfahrens aus einem elektrisch leitfähigem Vollmaterial 115 (Fig. 2a) geformt und anschließend an dem ersten Endabschnitt 102 an dem Aufnahmeabschnitt 101 montiert, z.B. angelötet. Es sei jedoch darauf hingewiesen dass der Anschlussabschnitt 120 je nach spezifischer Ausbildung grundsätzlich auch angeschraubt, angenietet oder anderweitig angefügt, z.B. angeschweißt sein kann. Ein elektrischer Anschlussleiter kann somit an den Anschlussabschnitt 120 als Anschlusseinrichtung zur mechanischen und elektrischen Kopplung bzw. Aufnahme an dieser fixiert werden, z.B. verlötet werden.

Als besondere weitere Option gemäß Fig. 2d ist vorgesehen, dass die Ausschlusseinrichtung mehrteilig ausgebildet ist und die Ausschlusseinrichtung z.B. den Anschlussabschnitt 120 und eine Klemmfeder 129 besitzt, welche an dem Anschlussabschnitt 120 befestigt ist.

Der Anschlussabschnitt 120 weist hierzu z.B. eine daran angebrachte Kontaktfläche 121, auf welche der anzuschließende Anschlussleiter zur Herstellung eines elektrischen Kontakts gelegt wird, und ferner eine Führungsnase 122 ausgestattet, welche eine Anschrägung besitzt und die Kontaktfläche 121 erweitert. Die Anschrägung kann einerseits die Montage der Klemmfeder 129 an den Anschlussabschnitt 120 vereinfachen und erfüllt andererseits die Funktion einer Leiterführung (auch bei nicht eingesetzter Klemmfeder), so dass ein angeschlossener Anschlussleiter gefahrlos, das heißt nicht scharfkantig oder abknickend vom Anschlussabschnitt 120 weggeführt werden kann. Darüber hinaus ist der Anschlussabschnitt 120 bei Verwendung mit einer Klemmfeder zweckmäßig mit einer gegenüber der Kontaktfläche 121 liegenden Ausnehmung 123, z.B. in Gestalt einer gefrästen Nut zur Aufnahme eines Anlageschenkels der Klemmfeder 129 versehen. Eine Führungsausnehmung 124, welche in den Anschlussabschnitt 120 eingefräst ist, dient z.B. zum Eingriff eines Leiterklemmfortsatzes der Klemmfeder 129, während seitliche Abstützschenkel 125 diesen fixieren, wobei ein Klemmschenkel der Klemmfeder 129 an der Stirnseite 126 des Anschlussabschnitts 120 angelegt ist.

Eine mögliche, besonders bevorzugte Ausführungsform einer Klemmfeder 129 ist in den Figuren 6a bis 6d dargestellt. Diese Klemmfeder 129 stellt eine durch Anwendung eines Stanz-Biege-Verfahrens geformte Metallklemmfeder dar, welche einen Klemmschenkel 7 und einen Anlageschenkel 8 aufweist. Beide Federschenkel 7, 8 sind über einen Spannschenkel 9 miteinander verbunden. In dem Klemmschenkel 7 der Klemmfeder 129 ist eine Klemmöffnung 6 ausgespart, welche eine Überkreuzung des Klemmschenkels 7 und des Anlageschenkels 8 mittels eines Teilabschnitts 8b des Anlageschenkels 8 ermöglicht. Die Klemmöffnung 6 der Klemmfeder 129 ermöglicht die Einführung von Leiteradern eines Anschlussleiters in Einführrichtung E. Der Klemmschenkel 7 weist ferner, relativ zum Klemmschenkel 7 der Klemmfeder 129, einen im Wesentlichen in einem 90-Grad-Winkelabgewinkelten Leiterklemmfortsatz 10 auf, welcher in Richtung des Anlageschenkels 8 ausgerichtet ist und dessen Klemmfläche 11 im Wesentlichen in Art einer Klemmplatte parallel zu dessen Oberfläche orientiert ist. Der Leiterklemmfortsatz 10 erstreckt sich somit vom Klemmschenkel 7 aus in Einführrichtung E eines elektrisch anzuschließenden Anschlussleiters. Der Leiterklemmfortsatz 10 kann weiterhin mit einem zusätzlichen Klemmabschnitt 10b ausgestattet, dessen Klemmfläche 11b relativ zu der Klemmfläche 11 des Leiterklemmfortsatzes 10 abgewinkelt oder gekrümmt ist.

Bei der Weiterbildung gemäß Fig. 2d ist somit die an dem ersten Endabschnitt mehrteilig ausgebildete Anschlusseinrichtung durch Anwendung eines Materialabtragenden Verfahrens und eines Stanz-Biege-Verfahrens geformt.

Alternativ kann ein zur Figur 2c entsprechender länglicher, hohlzylinderartiger Aufnahmeabschnitt 101, einschließlich der Bereiche 102 und 103 sowie eines Anschlussabschnitts 120 und bei Verwendung mit einer Klemmfeder zweckmäßig mit einer gegenüber einer Kontaktfläche 121 liegenden Ausnehmung 123 auch mittels Anwendung eines Druckgussverfahrens geformt sein. Ein derart geformtes Kontaktelement ist in geschnittener Ansicht beispielhaft in Fig. 16 zu sehen.

Gemäß Ausführungsform nach Figuren 3a bis 3c ist an dem ersten Endabschnitt 102 eine Anschlusseinrichtung zur mechanischen und elektrischen Kopplung bzw. zur Aufnahme eines elektrischen Anschlussleiters ausgebildet, welche einen gegenüber den Figuren 2b bis 2d abgewandelt gestalteten Anschlussabschnitt 130 besitzt.

Der Anschlussabschnitt 130 weist in Abwandlung gegenüber den Figuren 2b bis 2d insbesondere keine gegenüber der Kontaktfläche liegende Ausnehmung, sowie keine Führungsausnehmung und keine seitlichen Abstützschenkelauf und ist daher in der Formung bzw. Zerspanverfahren einfacher herzustellen.

Als eine Option kann dieser Anschlussabschnitt 130 bereits als Anschlusseinrichtung bereitgestellt sein. Der dargestellte Anschlussabschnitt 130 ist zuvor (Fig. 3a und 2a) durch Anwendung eines Materialabtragenden Verfahrens aus einem elektrisch leitfähigem Vollmaterial 115 (Fig. 2a) geformt und anschließend wiederum an dem ersten Endabschnitt 102 an dem Aufnahmeabschnitt 101 montiert. Ein elektrischer Anschlussleiter kann somit wiederum an dem Anschlussabschnitt 130 als Anschlusseinrichtung zur mechanischen und elektrischen Kopplung bzw. Aufnahme fixiert werden.

Als weitere, nicht dargestellte Option kann jedoch auch bei dieser Ausführungsform vorgesehen sein, dass die Ausschlusseinrichtung mehrteilig ausgebildet ist und die Ausschlusseinrichtung z.B. zusätzlich zum Anschlussabschnitt 130 noch eine Klemmfeder besitzt, welche an dem Anschlussabschnitt 130 befestigt ist.

Alternativ kann ein zur Figur 3b entsprechender länglicher, hohlzylinderartiger Aufnahmeabschnitt 101, einschließlich der Bereiche 102 und 103 sowie eines Anschlussabschnitts 130 auch mittels Anwendung eines Druckgussverfahrens geformt sein. Ein derart geformtes Kontaktelement ist in geschnittener Ansicht beispielhaft in Fig. 17 zu sehen.

Gemäß Ausführungsform nach Figuren 4a bis 4d ist an dem ersten Endabschnitt 102 eine Anschlusseinrichtung zur mechanischen und elektrischen Kopplung bzw. zur Aufnahme eines elektrischen Anschlussleiters ausgebildet, welche einen gegenüber den Figuren 2b bis 2d alternativ abgewandelt gestalteten Anschlussabschnitt 140 besitzt.

Als eine Option kann dieser Anschlussabschnitt 140 wiederum bereits als Anschlusseinrichtung bereitgestellt sein. Der dargestellte Anschlussabschnitt 140 ist zuvor (Fig. 4a und 4b) in Abwandlung gegenüber den Figuren 2b bis 2d durch Anwendung eines Stanz-Biege-Verfahrens aus einem elektrisch leitfähigem Material, insbesondere Flachmaterial 116 (Fig. 4a) geformt und anschließend wiederum an dem ersten Endabschnitt 102 an dem Aufnahmeabschnitt 101 gefügt. Ein elektrischer Anschlussleiter kann somit wiederum an den Anschlussabschnitt 140 als Anschlusseinrichtung zur mechanischen und elektrischen Kopplung bzw. Aufnahme fixiert werden.

Als besondere weitere Option gemäß Fig. 4d ist vorgesehen, dass die Ausschlusseinrichtung wiederum mehrteilig ausgebildet ist und die Ausschlusseinrichtung z.B. den Anschlussabschnitt 140 und eine Klemmfeder 129 besitzt, welche an dem Anschlussabschnitt 140 befestigt ist.

Der Anschlussabschnitt 140 besitzt zweckmäßig ähnlich zu dem Anschlussabschnitt 120 nach Figuren 2b bis 2d eine Kontaktfläche 141, auf welche der anzuschließende Anschlussleiter zur Herstellung eines elektrischen Kontakts gelegt wird, und ferner eine Führungsnase 142, welche eine Anschrägung besitzt und die Kontaktfläche erweitert. Die Anschrägung kann einerseits die Montage der Klemmfeder 129 an den Anschlussabschnitt 140 vereinfachen und erfüllt andererseits wiederum die Funktion einer Leiterführung (auch bei nicht eingesetzter Klemmfeder). Darüber hinaus besitzt der Anschlussabschnitt 140 eine Führung, welche z.B. zum Eingriff eines Leiterklemmfortsatzes der Klemmfeder 129 dient, während seitliche Abstützschenkel 145 diesen fixieren, wobei wiederum ein Klemmschenkel der Klemmfeder 129 an der Stirnseite des Anschlussabschnitts 140 angelegt sein kann. Die seitlichen Abstützschenkel 145 können hierbei zweckmäßig ferner einen Leiterraum definieren und stellen also auch eine seitliche Begrenzung sowie eine seitliche Abstützung für einen einzuführenden Leiter dar. Die seitlichen Abstützschenkel 145 könnten jedoch z.B. auch zum direkten Fixieren eines elektrisches Anschlussleiters am Anschlussabschnitt 140 eingesetzt werden, wenn der Anschlussabschnitt 140 gegebenenfalls bereits die einteilige Anschlusseinrichtung bereitstellen sollte.

In einer weiteren alternativen Ausführungsform nach Figuren 5a bis 5d ist ferner vorgesehen, dass die an dem ersten Endabschnitt ausgebildete Anschlusseinrichtung und der Aufnahmeabschnitt aus einem Stück geformt sein können.

Gemäß Ausführungsform nach Figuren 5a bis 5d ist an dem ersten Endabschnitt 102 eine Anschlusseinrichtung zur mechanischen und elektrischen Kopplung bzw. zur Aufnahme eines elektrischen Anschlussleiters ausgebildet, welche einen Anschlussabschnitt 150 besitzt.

Als eine Option kann dieser Anschlussabschnitt 150 wiederum bereits als Anschlusseinrichtung bereitgestellt sein.

Als besondere weitere Option gemäß Fig. 5d ist vorgesehen, dass die Ausschlusseinrichtung wiederum mehrteilig ausgebildet ist und die Ausschlusseinrichtung z.B. den Anschlussabschnitt 150 und eine Klemmfeder 129 besitzt, welche an dem Anschlussabschnitt 150 befestigt ist.

Der Anschlussabschnitt 150 besitzt zweckmäßig ähnlich zu dem Anschlussabschnitt 140 nach Figuren 4b bis 4d eine Kontaktfläche 141, auf welche der anzuschließende Anschlussleiter zur Herstellung eines elektrischen Kontakts gelegt wird, und ferner eine Führungsnase 142, welche eine Anschrägung besitzt. Die Anschrägung kann einerseits die Montage der Klemmfeder 129 an den Anschlussabschnitt 150 vereinfachen und erfüllt andererseits wiederum die Funktion einer Leiterführung (auch bei nicht eingesetzter Klemmfeder). Darüber hinaus besitzt der Anschlussabschnitt 150 eine Führung, welche z.B. zum Eingriff eines Leiterklemmfortsatzes der Klemmfeder 129 dient, während seitliche Abstützschenkel 145 diesen fixieren, wobei wiederum ein Klemmschenkel der Klemmfeder 129 an der Stirnseite des Anschlussabschnitts 150 angelegt sein kann. Die seitlichen Abstützschenkel 145 können hierbei zweckmäßig ferner einen Leiterraum definieren und stellen also auch eine seitliche Begrenzung sowie eine seitliche Abstützung für einen einzuführenden Leiter dar. Die seitlichen Abstützschenkel 145 können jedoch wiederum z.B. auch zum direkten Fixieren eines elektrisches Anschlussleiters am Anschlussabschnitt 150 eingesetzt werden, wenn der Anschlussabschnitt 150 gegebenenfalls bereits die Anschlusseinrichtung bereitstellen sollte.

In Abwandlung gegenüber den Figuren 4b bis 4d sowie allen anderen vorbeschriebenen Ausführungsformen jedoch, ist der dargestellte Anschlussabschnitt 150 zuvor (Fig. 5a) zusammen mit dem länglichen, hohlzylinderartigen Aufnahmeabschnitt 101, einschließlich der Bereiche 102 und 103 aus einem Stück geformt, insbesondere aus einem Stück eines Flachmaterial 117.

Bei der dargestellten Ausführungsform ist hierzu ein Flachmaterial 117 eingesetzt worden, welches zur Formung des Aufnahmeabschnitts 101, einschließlich der Bereiche 102 und 103 einen ersten Bereich 118 besitzt, der sich zu einer Seite hin in einen zweiten Bereich 119 zur Formung des Anschlussabschnitt 150 Flachmaterialfortsatz 119 fortsetzt.

Der erste Bereich 118 ist zweckmäßig wiederum im Wesentlichen kreisförmig, so dass aus diesem mittels Anwendung eines Tiefziehverfahrens oder Fließpressverfahrens der längliche, hohlzylinderartige Aufnahmeabschnitt 101, einschließlich der Bereiche 102 und 103 formbar ist, und anschließend aus dem Fortsatzbereich 119 durch Anwendung eines Stanz-Biege-Verfahrens der Anschlussabschnitt 150 ausbildbar ist.

Ein elektrischer Anschlussleiter kann somit wiederum auch direkt an dem Anschlussabschnitt 150 als Anschlusseinrichtung zur mechanischen und elektrischen Kopplung bzw. Aufnahme fixiert werden. Alternativ kann ein zur Figur 5c entsprechender länglicher, hohlzylinderartiger Aufnahmeabschnitt 101, einschließlich der Bereiche 102 und 103 sowie eines Anschlussabschnitts 150 auch mittels Anwendung eines Druckgussverfahrens geformt sein. Ein derart geformtes Kontaktelement ist in geschnittener Ansicht beispielhaft in Fig. 18 zu sehen.

Es ist offensichtlich, dass bei allen vorbeschriebenen Ausführungsformen das dem ersten Endabschnitt 102 gegenüberliegende Ende 103 an dem länglichen, hohlzylinderförmigen Aufnahmeabschnitt auch offen, z.B. zur Bildung einer Kontaktbuchse sein kann. Die Öffnung kann hierbei nach Ausbildung des Aufnahmeabschnitts 101 separat erfolgen oder auch während der Ausbildung des Aufnahmeabschnitts 101, wenn z.B. beim Tiefziehen oder Fließpressen der "Stempel" zur hohlzylindrischen inneren Formgebung des Aufnahmeabschnittes 101 von der Seite des dann ersten Endabschnitts 102 gegenüberliegenden Seite her kommend eingesetzt wird. In diesem Fall kann der erste Endabschnitts 102 je nach spezifischer Werkzeugausbildung auch geschlossen sein.

Es ist dem Fachmann offensichtlich, dass im Rahmen der Erfindung auch Anschlusseinrichtungen liegen, bei denen zum Anschluss eines elektrischen Leiters andere Techniken als Klemmen, Verlöten und Crimpen einzusetzen sind, wie z.B. ein Verschrauben.

Insbesondere bei Einsatz Druckgussverfahrens oder eines Tiefziehverfahrens oder Fließpressverfahrens kann man durch das verbrauchsoptimierte Herstellverfahren somit auf effiziente Weise ein komplett geschlossenes Hohlkontaktelement bei, gleichzeitiger Rohstoffeinsparung da kein Vollmaterial-Kontaktelement, erhalten, das keinerlei sichtbaren oder unsichtbaren Übergänge, Schnittstöße oder ähnliches. aufweist, die bei traditionellen Herstellverfahren, wie z.B. Stanz-Biege-Technik, Rolltechnik, oder dergleichen, fertigungsbedingt auftreten. Das Kontaktelement nach der Erfindung kann durch Vermeidung von Übergängen usw. komplett dicht hergestellt werden, so dass von außen keine Verunreinigung, Feuchtigkeit oder ähnliches. eindringen kann. Unerwünschte Oxidationen bzw. Korrosionen, die zu erhöhten Übergangswiderständen bei der Stromübertragung führen, können dadurch von vermieden werden.

Die Ausführungsformen können dabei, wie aus vorstehender Beschreibung ersichtlich, erheblich variieren. Kombinationen wie z.B. länglicher hohler Aufnahmeabschnitt einschließlich einem ersten Endabschnitt, von dem aus sich der Aufnahmeabschnitt bis zu einem dem ersten Endabschnitt gegenüberliegenden Ende erstreckt, mit montierter, z.B. angeschweißter oder aufgenieteter, Anschlusseinrichtung oder z.B. Kontaktelemente als Komplett-Druckgussteil oder Komplett-Tiefziehteil, jeweils gegebenenfalls mit anschließender Schnitt- (bzw. Stanz-) und Biegefolge sind zur Bildung eines Hohlkontaktelements nach der Erfindung möglich

Die Kontaktelemente nach der Erfindung eignen sich somit insbesondere für elektrische Steckverbindervorrichtungen, welche als Stecker aber auch als Buchse ausgebildet sein können und einen Kontakteinsatzblock besitzen, in welchen diese Kontaktelemente einzusetzen sind, und welche insbesondere in den Normen DIN VDE 0623, IEC 60309-1, -2 und EN 60309-1, -2 beschrieben sind.

In den anhängigen Figuren 7a und 7b ist beispielhaft eine Steckverbinderanordnung 17 aus zwei sich paarenden Steckverbindervorrichtungen, d.h. mit einem Stecker und einer Kupplung dargestellt, in welche schraubenlose Kontaktelemente, im dargestellten Beispiel nach dem Stand der Technik gefertigt, eingebracht sind. Die Steckverbinderanordnung 17 ist hier zum zweiseitigen Anschluss an einen Leiter 2 vorbereitet, wobei Fig. 7A Steckverbindervorrichtungen mit geöffneten Klemmöffnungen 6 von Klemmschenkeln 7 von Klemmfedern 5 zeigt, und Fig. 7B geschlossene Klemmöffnungen 6 zeigt.

Die Steckverbinderanordnung 17 weist als eine Steckverbindervorrichtung eine Kupplungsvorrichtung mit einem rohrförmigen Kupplungsgehäuse 18 und als andere, zu paarende Steckverbindervorrichtung eine Steckervorrichtung mit einem Steckergehäuse 19 auf, welche beide ineinander gesteckt und durch jeweils komplementär ausgebildete Kontaktelemente 1, d.h. Kontaktbuchsen 1 und Kontaktstifte 1 welche ineinander greifen, elektrisch miteinander verbunden sind. Es sei erwähnt, dass in den Ansichten nach Figuren 7A und 7B nur jeweils ein Kontaktelement innerhalb einer Steckverbindungsvorrichtung aus Gründen der Übersichtlichkeit dargestellt ist, wobei in der Regel weitere Kontaktstifte oder Kontaktbuchsen in Steckverbindungsvorrichtungen mit umfasst sind.

Beide Gehäuse 18, 19 umfassen jeweils einen zylindrischen Kontaktelementträger 20, der mit einzelnen Aufnahmekammern zur Aufnahme weiterer Kontaktelemente 1 ausgebildet ist, aus isolierendem Material besteht und mit dem Kupplungsgehäuse 18 bzw. dem Steckergehäuse 19 verrastbar oder sonstig verbindbar ist. Die Anzahl der jeweiligen Aufnahmekammern für die stiftartigen oder buchsenartigen Kontaktelemente 1 in jedem zylindrischen Kontaktelementträger 20 richtet sich nach dem Einsatzzweck und kann z.B. entweder drei Aufnahmekammern (zwei Phasenkontakte und ein Schutzleiterkontakt), oder vier Aufnahmekammern (drei Phasenkontakte und ein Schutzleiterkontakt), oder fünf Aufnahmekammern (drei Phasenkontakte, ein Null-Leiterkontakt und ein Schutzleiterkontakt) aufweisen. Die beiden Gehäuse 18 und 19 weisen ein Schutzteil in Form einer Haube 22 zum Einführen eines Leiters 2 und eine drehbar betätigbare Zugentlastungseinrichtung in Form einer Spannhülse 23 auf. Am Kupplungsgehäuse 18 ist ein schwenkbarer Deckel 24 angebracht, der die Kontaktbuchse 1 abdeckt und gegen Spritzwasser schützt, wenn die Kupplung 18 außer Eingriff mit dem Stecker 19 ist.

Wie aus Fig. 7A und 7B ersichtlich, reichen die Kontaktflächen 4 und die Klemmfedern 5 der schraubenlosen Anschlussklemmen jeweils in einzelne Aufnahmekammern des Kontaktelementträgers 20 hinein. Der Kontaktelementträger 20 ist mit Zugangsöffnungen versehen, durch die sich jeweils ein Rastschieber 21 als Kontaktöffner erstreckt. Weitere Zugangsöffnungen münden zu den Kontaktflächen 4 der Kontaktelementen 1. Der Rastschieber 21 weist eine Aussparung 21b auf, in welche die Klemmfeder 5 eingreifen kann. Der Rastschieber 21 hat die Funktion eines Niederdrückwerkzeuges, das zwei Stellungen einnehmen kann, nämlich eine Freigabestellung der Klemmfeder, wie in Figur 9B dargestellt, und eine Niederdrückstellung der Klemmfeder, wie in Figur 9A dargestellt, bei der die Aussparung 21b in dem Rastschieber 21 den Spannschenkel 9 der Klemmfeder 5 niederdrückt und die Klemmöffnung 6 öffnet, so dass die freien Leiteradern 2b in die Klemmöffnung 6 geschoben werden können. Die beiden erwähnten Stellungen des Rastschiebers 21 werden durch Anschläge bestimmt, die an jeweiligen Schultern des Kontaktelementträgers 20 anliegen. Um den Rastschieber 21 zwischen seinen beiden Öffnungen leicht verschieben zu können, ist eine Betätigungsöffnung vorgesehen, an der beispielsweise ein Schraubendreher eingreifen und den Rastschieber vor- und zurückschieben kann.

Weitere, gegenüber dem Anschlussabschnitt 140 der Ausführungsform nach Figuren 4a bis 4d abgewandelt gestaltete Anschlussabschnitte 140' und 140" sind bei Ausführungsformen nach Figuren 8a bis 8d bzw. nach Figuren 12a bis 12d zu sehen.

Auch die Anschlussabschnitte 140' und 140", welche wiederum zuvor (Fig. 8a, 8b und 12a, 12b) durch Anwendung eines Stanz-Biege-Verfahrens aus einem elektrisch leitfähigem Material, insbesondere Flachmaterial 116' (Fig. 8a) oder 116" (Fig. 12a), geformt und anschließend an dem ersten Endabschnitt 102 an dem Aufnahmeabschnitt 101 montiert sind, können bereits als Anschlusseinrichtung bereitgestellt sein.

In Abwandlung zur Ausführungsform nach Figuren 4a bis 4d ist der Anschlussabschnitt 140' gemäß Ausführungsform nach Figuren 8a bis 8d als Schneidklemmeneinrichtung ausgebildet und der Anschlussabschnitt 140" gemäß Ausführungsform nach Figuren 12a bis 12d als Crimpklemmeneinrichtung ausgebildet.

Ein elektrischer Anschlussleiter kann somit wiederum direkt an den Anschlussabschnitt 140' oder 140" als Anschlusseinrichtung zur mechanischen und elektrischen Kopplung bzw. Aufnahme fixiert werden.

Alternativ kann ein zur Figur 8c oder 12c entsprechender länglicher, hohlzylinderartiger Aufnahmeabschnitt 101, einschließlich der Bereiche 102 und 103 sowie eines Anschlussabschnitts 140' bzw. 140" auch mittels Anwendung eines Druckgussverfahrens geformt sein. Ein derart geformtes Kontaktelement ist in geschnittener Ansicht beispielhaft in Fig. 19 bzw. Fig. 21 zu sehen.

Weitere, gegenüber dem Anschlussabschnitt 120 der Ausführungsform nach Figuren 2a bis 2d abgewandelt gestaltete Anschlussabschnitte 120', 120" und 120"' sind bei Ausführungsformen nach Figuren 9a bis 9d, nach Figuren 10a bis 10d bzw. nach Figuren 11a bis 11d zu sehen.

Gemäß Ausführungsform nach Figuren 9a bis 9d ist an dem ersten Endabschnitt 102 eine Anschlusseinrichtung zur mechanischen und elektrischen Kopplung bzw. zur Aufnahme eines elektrischen Anschlussleiters ausgebildet, bei welcher der aus dem elektrisch leitfähigem Vollmaterial 115 gebildete Anschlussabschnitt 120' in Abwandlung gegenüber den Figuren 2b bis 2d als Zylinder mit einer parallel zur Längsrichtung verlaufenden Bohrung, bei der dargestellten Ausführungsform einer Sackbohrung 190, zur mechanischen und elektrischen Kopplung bzw. zur Aufnahme eines elektrischen Anschlussleiters, sowie einer sich quer in diese Bohrung 190 erstreckenden Bohrung 191 mit Gewinde geformt ist, wobei in die Bohrung mit 191 mit Gewinde eine Schraube 192 zum Fixieren eines aufgenommenen elektrischen Anschlussleiters innerhalb der Bohrung 190 einsetzbar ist.

Alternativ kann ein zur Figur 9c entsprechender länglicher, hohlzylinderartiger Aufnahmeabschnitt 101, einschließlich der Bereiche 102 und 103 sowie eines Anschlussabschnitts 120' auch mittels Anwendung eines Druckgussverfahrens geformt sein. Ein derart geformtes Kontaktelement ist in geschnittener Ansicht beispielhaft in Fig. 20 zu sehen.

Gemäß Ausführungsform nach Figuren 10a bis 10d ist an dem ersten Endabschnitt 102 eine Anschlusseinrichtung zur mechanischen und elektrischen Kopplung bzw. zur Aufnahme eines elektrischen Anschlussleiters ausgebildet, bei welcher der aus dem elektrisch leitfähigem Vollmaterial 115 gebildete Anschlussabschnitt 120" in Abwandlung gegenüber den Figuren 2b bis 2d als Zylinder geformt ist, der in zwei Bereichen mit jeweils unterschiedlichen Durchmessern aufgeteilt ist. Der Bereich 193 mit reduziertem Durchmesser ist an dem vom Aufnahmeabschnitt 101 entfernten Ende des Anschlussabschnitts 120" angeordnet und mit einer parallel zur Längsrichtung verlaufenden Bohrung 194 zur mechanischen und elektrischen Kopplung bzw. zur Aufnahme eines elektrischen Anschlussleiters versehen. Zur Fixierung eines aufgenommenen elektrischen Anschlussleiters innerhalb der Bohrung 194 kann z.B. der Anschlussleiter der innere Teil eines nicht dargestellten Anschlusssteckers sein, z.B. eines Chinch-Steckers (RCA-Steckers), wobei der äußere Teil den Bereich 193 mit reduziertem Durchmesser fest umklammert. Alternativ kann z.B. auch ein Schrumpfschlauch zur Fixierung eingesetzt werden, welcher einen Durchmesser und eine Länge besitzt, so dass er im eingeschrumpften Zustand sowohl den Bereich 193 mit reduziertem Durchmesser als auch einen sich an diesen Bereich anschließenden Bereich des Anschlussleiters fest umgreifen kann.

Gemäß Ausführungsform nach Figuren 11a bis 11d ist an dem ersten Endabschnitt 102 eine Anschlusseinrichtung zur mechanischen und elektrischen Kopplung bzw. zur Aufnahme eines elektrischen Anschlussleiters ausgebildet, bei welcher der aus dem elektrisch leitfähigem Vollmaterial 115 gebildete Anschlussabschnitt 120"' in Abwandlung gegenüber den Figuren 2b bis 2d als Zylinder geformt ist.

Ähnlich wie bei der Ausführungsform nach Figuren 9a bis 9d ist bei der Ausführungsform nach Figuren 11a bis 11d in dem als Zylinder geformten Anschlussabschnitt 120"' eine parallel zur Längsrichtung verlaufende Bohrung, bei der dargestellten Ausführungsform einer Sackbohrung 190"', zur mechanischen und elektrischen Kopplung bzw. zur Aufnahme eines elektrischen Anschlussleiters ausgebildet. Quer durch diese Bohrung hindurch ist jedoch ein sich durch den Zylinder erstreckender Durchstich 191'" ausgebildet, durch welchen ein Klemmschenkel 7"' einer Klemmfeder 129"' hindurch greifen kann, während ein Anlageschenkel 8"' der Klemmfeder 129'" außen am Mantel des Anschlussabschnitts 120"' anliegt. Der Klemmschenkel 7"' der Klemmfeder 129"' besitzt eine Klemmöffnung, durch welche bei vollständig gespannter Klemmfeder die Leiteradern eines in die Bohrung 190"' eingeführten Anschlussleiters hindurchgeführt werden können und in welcher nach Hindurchführung und zumindest teilweiser Entspannung der Klemmfeder diese zusammen mit der Klemmfeder am Anschlussabschnitt 120'" fixiert werden. Eine mögliche Klemmfeder 129"' kann somit wie bei den Figuren 6a bis 6d dargestellt ausgeführt sein, mit der Ausnahme, dass kein Leiterklemmfortsatz gemäß Fign 6a bis 6d, ausgebildet ist.

Bei der Weiterbildung gemäß Fig. 11a bis 11d ist somit die an dem ersten Endabschnitt ausgebildete Anschlusseinrichtung wiederum mehrteilig und durch Anwendung eines Materialabtragenden Verfahrens und eines Stanz-Biege-Verfahrens geformt.

Eine der Ausführungsform nach Figuren 5a bis 5d ähnliche Ausführungsform nach der Erfindung ist in den Figuren 13a bis 13d dargestellt.

In Abwandlung zur Ausführungsform nach Figuren 5a bis 5d ist bei der Ausführungsform nach Figuren 13a bis 13d jedoch ein Anschlussabschnitt gemäß Ausführungsform nach Figuren 12a bis 12d, d.h. insbesondere in Art einer Crimpklemmeneinrichtung, vorgesehen und ferner keine Führungsnase wie bei der Ausführungsform nach Figuren 5a bis 5d.

Eine weitere, auf einer zur ersten Ausführungsform ähnlichen Ausführungsform basierende Ausführungsform mit einem zur Ausführungsform nach Figuren 4a bis 4d ähnlichen Anschlussabschnitt ist in den Figuren 14a bis 14d dargestellt.

So besitzt die Ausführungsform gemäß Figuren 14a bis 14d einen Anschlussabschnitt 140"', der ähnlich zu dem Anschlussabschnitt 140 nach Figuren 4a bis 4d geformt ist, und der Anschlussabschnitt 140"' und der Aufnahmeabschnitt 101, einschließlich der Bereiche 102' und 103 aus jeweils separaten Stücken geformt.

Mit anderen Worten, ist der Aufnahmeabschnitt 101, einschließlich der Bereiche 102' und 103 aus einem Stück, insbesondere aus einem Stück eines Flachmaterial 100, ähnlich zur Ausführungsform nach Figuren 1a und 1b geformt und der Anschlussabschnitt 140"' zuvor (Fig. 14a und 14b) durch Anwendung eines Stanz-Biege-Verfahrens aus einem weiteren Stück eines elektrisch leitfähigem Materials, insbesondere Flachmaterial 116 (Fig. 14a) geformt und anschließend an dem ersten Endabschnitt 102' an dem Aufnahmeabschnitt 101 montiert.

Zur Montage des Anschlussabschnittes 140"' am Endabschnitt 102' ist jedoch vorgesehen, eine Art Druckknopf-Mechanismus bereitzustellen.

Hierfür ist z.B. ein mit dem Endabschnitt 102' zu verbindender Bereich 143 des Anschlussabschnittes 140"', der im wesentlichen rechtwinklich zur Kontaktfläche 141 umgebogen ist, mit einem Ring-förmigen Durchgang 144 versehen und der Endabschnitt 102' wird zusätzlich mit einem Kopf 105 versehen, welcher durch Inneinanderdrücken des Kopfes 105 und des Ring-förmigen Durchgangs 144 in dem Ring-förmigen Durchgang 144, wie insbesondere bei Fig. 14f zu sehen, einschnappen kann.

Die Ausbildung des Kopfes 105 erfolgt z.B. durch einen entsprechende Materialumformung des Endabschnitts im Anschluss an die Formung des Aufnahmeabschnitt 101.

Die Figuren 15a bis 15b zeigen eine weitere Ausführungsform nach der Erfindung, wobei die Figur 15b ein Längsschnitt entlang AA der Figur 15a ist. Der Anschlussabschnitt entspricht in der Art und Herstellung der Ausführung Ausführungsform nach Fig. 4a bis 4d, wobei jedoch auch jede andere Art und Herstellung von Anschlussabschnitten gemäß den Fign. 1 bis 14 und Fign. 16 bis 21 verwendet werden können.

In Abwandlung zu allen vorbeschriebenen Ausführungsformen jedoch, folgt die Ausführungsform nach Figuren 15a bis 15b einer zweiten Ausbildung der Erfindung, gemäß welcher der durch Materialumformung des elektrisch leitfähigen Materials von dem umgeformten elektrisch leitfähigen Material ummantelte, zylinderartige Innenraum des geformten Aufnahmeabschnitt zumindest teilweise, insbesondere je nach Anwendungs- bzw. Einsatzgebiet, durch ein weiteres, nachträglich einbringbares Füllmaterial 500 aufgefüllt ist und/oder ein Bauteil 501, gegebenenfalls auch mehrere weitere Bauteile beherbergt.

Auch bei dieser alternativen Ausbildung, bei welcher der zylinderartige Innenraum zumindest teilweise, durch ein weiteres, nachträglich eingebrachtes Füllmaterial aufgefüllt ist und/oder ein oder mehrere weitere Bauteile beherbergt, können Gewicht und/oder Materialkosten gegenüber Vollmaterial-Kontaktelementen und Materialkosten gegenüber zunächst aus Vollmaterial durch spanende oder abrasive Materialabtragung hergestellte hohlzylindrische Kontaktstifte eingespart werden. Ist nämlich je nach Anwendungs- bzw. Einsatzgebiet ein zumindest teilweise gefüllter Innenraum gewünscht oder vorgeschrieben, kann die zumindest teilweise Füllung durch ein gegenüber dem zur Formung des Aufnahmeabschnitts eingesetzten Material kostengünstigeres Material und/oder Material mit geringerer Dichte und somit leichteres Material bereitgestellt sein. Darüber hinaus können gezielt Materialien mit bestimmten Charakteristika, insbesondere mit bestimmten physikalischen, chemischen und/oder oder elektrischen Charakteristika, eine solches Füllmaterial bereitstellen.

Für die Beherbergung von Bauteilen im Innenraum haben sich insbesondere Bauteile zur Identifikation, Kennzeichnung und/oder Lokalisierung als geeignet gezeigt. Derartige Bauteile können insbesondere passiver Art sein, d.h. solche, die lediglich ausgelesen, insbesondere kabellos ausgelesen werden können, oder aktiver Art sein, d.h. solche, die selbstständig oder auf ein Anfragesignal Information kabellos an eine externe Informationsverarbeitungseinheit senden können. Als ein zu beherbergendes Bauteil hat sich insbesondere ein RFID (Radio Frequency IDentification)-Chip als zweckmäßig gezeigt. Ferner können im Innenraum zu beherbergende Bauteile innerhalb eines den Innenraum zumindest teilweise füllendes Füllmaterials eingebettet sein.

## Patentansprüche

1. Kontaktelement für eine elektrische Steckverbindervorrichtung, wobei das Kontaktelement umfasst;
aus einem elektrisch leitfähigen Material
- einen geformten ersten Endabschnitt (102)
- sowie einen geformten, eine Längsachse definierenden, länglichen Aufnahmeabschnitt (101), zur mechanischen und elektrischen Kopplung bzw. Aufnahme eines zu dem Kontaktelement komplementär ausgebildeten Gegenkontaktelements einer mit der elektrischen Steckverbindervorrichtung zu paarenden Steckverbindervorrichtung,
- wobei sich der längliche Aufnahmeabschnitt vom ersten Endabschnitt (102) aus im Wesentlichen zylinderförmig erstreckt und wobei der erste Endabschnitt sowie der längliche, zylinderartige Aufnahmeabschnitt durch Materialumformung des elektrisch leitfähigen Materials mittels zumindest vorherrschend parallel zur Längsachse einwirkender Kraft frei von Nähten und Schnittstößen geformt sind und zumindest der durch Materialumformung des elektrisch leitfähigen Materials geformte Aufnahmeabschnitt entlang der Längsachse einen von dem umgeformten elektrisch leitfähigen Material ummantelten, zylinderartigen Innenraum und ein dem ersten endabschnitt gegenüberliegendes geschlossenes Ende an dem länglichen, zylinderförmigen Aufnahmeabschnitt ausbildet, **dadurch gekennzeichnet, dass** an den ersten Endabschnitt (102) eine Anschlusseinrichtung zur mechanischen und elektrischen Kopplung bzw. zur Aufnahme eines elektrischen Anschlussleiters angeschweißt oder angelötet ist, so dass das Kontaktelement einen komplett geschlossenen Kontaktstift bereitstellt.

2. Kontaktelement nach Anspruch 1, ferner **dadurch gekennzeichnet, dass** der Aufnahmeabschnitt ein hohlzylindrischer Aufnahmeabschnitt ist.

3. Kontaktelement nach Anspruch 1, ferner **dadurch gekennzeichnet, dass** der zylinderartige Innenraum des Aufnahmeabschnitts zumindest teilweise durch ein weiteres, nachträglich einbringbares Füllmaterial aufgefüllt ist und/oder ein oder mehrere weitere Bauteile beherbergt.

4. Kontaktelement nach Anspruch 1, 2 oder 3, ferner **dadurch gekennzeichnet, dass** zumindest der längliche, zylinderartige Aufnahmeabschnitt mittels Anwendung eines Druckgussverfahrens geformt ist, oder mittels Anwendung eines Tiefzieh- oder Fließpressverfahrens, geformt ist, insbesondere mittels Anwendung eines aus einem Flachmaterial geformt ist.

5. Kontaktelement nach einem der Ansprüche 1 bis 4,
ferner **dadurch gekennzeichnet, dass** die Ausschlusseinrichtung mehrteilig ausgebildet ist.

6. Kontaktelement nach Anspruch 1 bis 5, ferner **dadurch gekennzeichnet, dass** die Ausschlusseinrichtung eine Klemmfeder (129) besitzt.

7. Kontaktelement nach einem der Anspruch 1 bis 6, ferner **dadurch gekennzeichnet, dass** die an dem ersten Endabschnitt ausgebildete Anschlusseinrichtung durch Anwendung eines Materialabtragenden Verfahrens und/oder eines Stanz-Biege-Verfahrens geformt ist.

## Claims

1. A contact element for an electrical plug connector device, wherein the contact element comprises:
from an electrically conductive material,
- a molded first end section (102),
- and a molded elongated receiving section (101), which defines a longitudinal axis, for mechanical and electrical coupling and/or receiving a mating contact element designed to be complementary to the contact element as part of a plug connector device to be paired with the electrical plug connector device,
- wherein the elongated receiving section extends essentially cylindrically from the first end section (102), and wherein the first end section and the elongated cylindrical receiving section are molded by shaping the electrically conducting material by means of a force acting at least predominantly parallel to the longitudinal axis, so that it is free of seams and cutting lines, and at least the receiving section, which is molded by shaping the electrically conducting material, forms a cylindrical interior sheathed by the molded electrically conducting material along the longitudinal axis and a closed end opposite the first end section on the elongated cylindrical receiving section, **characterized in that** a connecting device for mechanical and electrical coupling and/or to receive an electrical connecting conductor is welded or soldered onto the first end section (102), so that the contact element supplies a completely closed contact pin.

2. The contact element according to claim 1, also **characterized in that** the receiving section is a hollow cylindrical receiving section.

3. The contact element according to claim 1, also **characterized in that** the cylindrical interior of the receiving section is filled at least partially by another filling material that can be introduced subsequently and/or receives one or more additional components.

4. The contact element according to claims 1, 2 or 3, also **characterized in that** at least the elongated cylindrical receiving section is molded by using a die-casting method or a deep-drawing method or an impact extrusion method, in particular from a flat material.

5. The contact element according to any one of claims 1 to 4, also **characterized in that** the connecting device is designed in multiple parts.

6. The contact element according to claims 1 to 5, also **characterized in that** the connecting device has a clamping spring (129)

7. The contact element according to any one of claims 1 to 6, also **characterized in that** the connecting device formed on the first end section is molded by using a material removing method and/or a stamping-bending method.

## Revendications

1. Élément de contact pour un dispositif de connexion électrique enfichable, ledit élément de contact comportant :
- une première zone terminale (102) formée dans un matériau électroconducteur,
- ainsi qu'une zone de réception (101) allongée, formée dans un matériau électroconducteur, définissant un axe longitudinal et destinée au couplage ou à la réception mécanique et électrique d'un élément de contact complémentaire, réalisé en concordance avec l'élément de contact, d'un dispositif de connexion enfichable à apparier au dispositif de connexion électrique enfichable,
- la zone de réception s'étendant sous forme sensiblement cylindrique à partir de la première zone terminale (102), et la première zone terminale, ainsi que la zone de réception cylindrique allongée étant formées sans coutures et sans jointures de découpe par transformation du matériau électroconducteur au moyen d'une force agissant, au moins de manière prédominante, parallèlement à l'axe longitudinal et au moins la zone de réception formée par la transformation du matériau électroconducteur formant le long de l'axe longitudinal un espace intérieur cylindrique enveloppant le matériau électroconducteur transformé et une extrémité fermée opposée à la première zone terminale au niveau de la zone de réception allongée cylindrique, **caractérisé en ce qu'**un dispositif de raccordement pour un couplage ou une réception mécanique et électrique d'un conducteur de raccordement électrique est soudé ou brasé à la première zone terminale (102), de telle sorte que l'élément de contact met à disposition une tige de contact complètement fermée.

2. Élément de contact selon la revendication 1, caractérisé, en outre, en ce que la zone de réception est une zone de réception cylindrique creuse.

3. Élément de contact selon la revendication 1, caractérisé, en outre, en ce que l'espace intérieur cylindrique de la zone de réception est comblé au moins en partie par un matériau de remplissage supplémentaire à introduire ultérieurement et/ou loge une ou plusieurs pièces supplémentaires.

4. Élément de contact selon les revendications 1, 2 ou 3, caractérisé, en outre, en ce qu'au moins la zone de réception cylindrique allongée est formée moyennant l'application d'un procédé de moulage sous pression, ou moyennant l'application d'un procédé d'emboutissage ou d'un procédé d'extrusion, est formée en particulier moyennant l'utilisation d'un matériau plat.

5. Élément de contact selon l'une quelconque des revendications 1 à 4, caractérisé, en outre, en ce que le dispositif de raccordement est réalisé en plusieurs parties.

6. Élément de contact selon l'une quelconque des revendications 1 à 5, caractérisé, en outre, en ce que le dispositif de raccordement comporte un ressort de serrage (129).

7. Élément de contact selon l'une quelconque des revendications 1 à 6, caractérisé, en outre, en ce que le dispositif de raccordement, réalisé au niveau de la première zone terminale, est formé par l'application d'un procédé d'enlèvement de matière et/ou d'un procédé de découpe et pliage.
